# EUROPÄISCHE PATENTSCHRIFT

(11) **EP 1 954 581 B1**
(45) Veröffentlichungstag und Bekanntmachung des Hinweises auf die Patenterteilung: **13.05.2009**
(21) Anmeldenummer: 06817717.9
(22) Anmeldetag: 23.11.2006
(51) Int. Cl.: B65D 33/38, A61J 1/00

(54) **HERMETISCH VERSCHLOSSENER FLÜSSIGKEITSBEUTEL MIT EINGESCHWEISSTEM TRINK- ODER SPENDERSTUTZEN**
HERMETICALLY SEALED LIQUID-CONTAINING BAG WITH WELDED-IN DRINKING OR DISPENSING SPOUT
SACHET DE LIQUIDE FERME HERMETIQUEMENT AVEC GOULOT OU BEC DISTRIBUTEUR SOUDE

(30) Priorität: 25.11.2005 CH 18802005
(43) Veröffentlichungstag der Anmeldung: 13.08.2008
(73) Patentinhaber: BELCAP SWITZERLAND AG, 8212 Neuhausen am Rheinfall (CH)
(72) Erfinder: SEELHOFER, Fritz, 8315 Lindau (CH)
(74) Vertreter: Felber, Josef
(86) Internationale Anmeldenummer: PCT/CH2006/000657
(87) Internationale Veröffentlichungsnummer: WO 2007/059643

(56) Entgegenhaltungen:
- WO-A-20/04024579
- DE-A1- 1 946 761
- JP-A- 8 072 903
- JP-A- 10 305 850
- US-A- 6 131 806
- US-A1- 2005 031 228

## Beschreibung

Diese Erfindung betrifft einen hermetisch verschlossenen Flüssigkeitsbeutel mit eingeschweisstem Trink- oder Spenderstutzen. Flüssigkeitsbeutel mit allerlei Verschlüssen sind in vielen Varianten bekannt. Die Beutel können aus Tierhäuten, Därmen, aus Gummi oder auch aus Kunststoff-Folienmaterial hergestellt sein. Flüssigkeitsbeutel aus Kunststoff-Folienmaterial sind besonders praktisch, weil sie leicht sind, verschiedene Formen annehmen können und somit auch leichter tragbar oder verstaubar sind, und wenn sie mal leer sind, nicht viel Platz beanspruchen, und schliesslich, weil sie problemlos entsorgbar sind. Weil solche Flüssigkeitsbeutel aus Kunststoff-Folien meist für den Einweggebrauch bestimmt sind, muss der zugehörige Verschluss sehr kostengünstig herstellbar sein. In der Medizin werden solche Beutel auch zum Verabreichen von Infusionen eingesetzt. Diese Beutel müssen auch eine Erstöffnungsgarantie bieten. Als nächstliegender Stand der Technik ist US 6 131 806 anzusehen. Dort wird jedoch der Schutzbeutel ganz weggerissen und bildet ein wegzuwerfendes Teil. Ausserdem ist der Verschluß selbst nicht hermetisch verschlossen, indem er Schlitze aufweist. Er wird durch Zusammendrücken des Beutels geöffnet, indem das Innere unter einen höherer Druck als der aussen anliegende Atmosphärendruck gesetzt wird. Dadurch wird der Inhalt durch die Schlitz ausgepresst. Der Verschluß eignet sich daher nicht als Trinkverschluss. WO 2004/024579 zeigt einen Beutel mit integriertem Verschluß, der einen wegreissbaren Hygiene-Schutzbeutel aufweist, der längs einer Reisslinie weggerissen und sodann weggeworfen wird, was ebenfalls Kunststoff-Abfall erzeugt. Ausserdem wird durch das Öffnen des zugehörigen Verschlusses dessen Kappe entfernt, und auch diese bildet dann ein wegwerfbares gesondertes Teil. Die bisher bekannten Lösungen sind jedoch aufwändig. Die Verschlüsse bestehen aus mehreren Teilen und sind daher teuer. Die Lösungen für die Erstöffnungsgarantie sind kompliziert und aufwändig in der Herstellung.

Die Aufgabe dieser Erfindung liegt darin, einen solchen Flüssigkeitsbeutel mit Trink-oder Spenderstutzen anzugeben, der hermetisch dicht ist, einen praktischen Verschluss mit Stutzen aufweist und eine Erstöffnungsgarantie bietet, wobei er besonders kostengünstig in der Herstellung sein soll. In einer Variante soll damit eine Trinkbeutel herstellbar sein, in einer weiteren Variante ein Beutel zum Zudosieren einer Flüssigkeit, indem diese aus dem Beutel abgesaugt wird.

Diese Aufgabe löst ein hermetisch verschlossener Flüssigkeitsbeutel mit eingeschweisstem Trink- oder Spenderstutzen mit den kennzeichnenden Merkmalen gemäss dem Patentanspruch 1. Die besonderen Merkmale sind, dass der Flüssigkeitsbeutel zwei hermetisch geschlossene Kammern bildet, die entweder durch einen Trennstreifen an einem einstückigen Beutel voneinander separiert sind, oder durch Zusammenschweissen zweier einzelner Beutel längs eines Trennstreifens erzeugt sind. Weiter ist im Trennstreifen der Trink- oder Spenderstutzen dichtend eingeschweisst, sodass er in geöffnetem Zustand die beiden Kammern verbindet, wobei die eine Beutelkammer zur Aufnahme der Flüssigkeit bestimmt ist, während die andere Beutelkammer als Schutzkammer das äussere Stutzenende umschliesst und dichtend einschliesst. Der Beutel läßt sich ohne Erzeugung von wegzuwerfendem Abfall öffnen.

In den Figuren sieht man zwei verschiedene Varianten dargestellt. Diese werden näher beschrieben und es wird erklärt, wie sie funktionieren und gebraucht werden. In den Figuren zeigt:
- FIG. 1: Den hermetisch verschlossenen Flüssigkeitsbeutel mit Trinkstutzen in ungeöffnetem Zustand,
- FIG. 2: Den hermetisch verschlossenen Flüssigkeitsbeutel mit Trinkstutzen in ungeöffnetem Zustand von der Seite her gesehen,
- FIG. 3: Den Trink- oder Spenderstutzen gesondert dargestellt,
- FIG. 4: Den hermetisch verschlossenen Flüssigkeitsbeutel mit Trinkstutzen in geöffnetem Zustand,
- FIG. 5: Den hermetisch verschlossenen Flüssigkeitsbeutel mit Spenderstutzen in ungeöffnetem Zustand,
- FIG. 6: Den hermetisch verschlossenen Flüssigkeitsbeutel mit Spenderstutzen in geöffnetem Zustand in Gebrauchslage.

Wie man in Figur 1 sieht, besteht der Flüssigkeitsbeutel 1 aus zwei voneinander getrennten Kammern 6,7. Der Beutel wird hergestellt, indem zwei aufeinanderliegende Kunststoff-Folien 4,5 längs ihres Randes 3 miteinander verschweisst werden. Im Trennstreifen 8, der den Beutel in die zwei Kammern 6,7 aufteilt, wird gleichzeitig ein Trink-oder Spenderstutzen 2 dichtend eingeschweisst. Der Randabschnitt 11 unten an der Beutelkammer 6 wird zunächst noch nicht verschweisst. Die untere Beutelkammer 6 ist hier die Flüssigkeitskammer. Sie wird später von unten her befüllt, wozu der Beutel um 180° gedreht wird, also auf die Kopfseite gestürzt gehalten wird. In dieser Lage wird er befüllt und hernach wird der Randabschnitt 11 auf seiner Unterseite verschweisst. Der Trink- oder Spenderstutzen 2 selbst ist ein einstückig hergestelltes Kunststoff-Spritzteil. Dieser Stutzen 2 besteht aus einem Sockel 10 und einem zugehörigen Ausguss-Stutzen 9. Die obere Beutelkammer 7 schliesst den eingeschweissten Ausguss-Stutzen 9 komplett ein und dichtet ihn hermetisch gegen aussen ab. Sie bildet damit eine Erstöffnungsgarantie. Damit diese obere Beutelkammer 7 geöffnet werden kann, läuft sie oben in zwei freiliegende Laschen 12,13 aus. Diese sind einfach Verlängerungen an den beiden Folienstücken 4,5, aus denen der Beutel 7 durch Zusammenschweissen entsteht, und weil sie nicht zusammengeschweisst werden, bleiben sie frei und können daher mit den Händen ergriffen werden.

In der Figur 2 sieht man den Flüssigkeitsbeutel mit den zwei Kammern 6,7 von der Seite. Unten erkennt man die Kammer 6 für die Flüssigkeit, darüber die Kammer 7, welche den Ausguss-Stutzen 9 mit Abstand zu ihm dichtend umschliesst. Der Sockel 10 des Stutzens 2 ist in den Streifen 8 eingeschweisst, der die beiden Kammern 6,7 voneinander dichtend trennt. Die obere Kammer 7 läuft in zwei Laschen 12,13 aus, das heisst die beiden Folienstücke 4,5 laufen oben je in ein freies Stück aus, sodass diese beiden freiliegenden Griff-Laschen 12,13 gebildet werden. Diese obere Beutelkammer 7 bietet eine Erstöffnungsgarantie. Solange sie unbeschädigt ist, zeigt das an, dass der Flüssigkeitsbeutel und sein Verschluss noch nie geöffnet oder angebraucht wurden.

Die Figur 3 zeigt den Trink- und Spenderstutzen 2 gesondert dargestellt. Solche Trink-und Spenderstutzen gibt es bereits. Wie hier ersichtlich weist ein solcher Trink- und Spenderstutzten 2 einen Sockel 10 auf Dieser Sockel 10 hat hier die Form eines Schiffchens, wobei die Seitenwände dieses Schiffchens gerillt ausgeführt sind. Damit können die Schiffchenwände besonders innig und dichtend mit einer Kunststoff-Folie verschweisst werden. Anstellen eines Schiffchens kann auch eine ovale oder runde Form treten. Das Schiffchen ist von einer Bohrung 17 durchsetzt, die auf der Unterseite und Oberseite des Schiffchens 10 nach aussen mündet. Auf der Oberseite des Schiffchens ist ein Ausguss-Stutzen 9 angeformt bzw. angespritzt. Dieser Ausguss-Stutzen 9 besteht aus einem leicht gummielastischen Material. Der Ausguss-Stutzen 9 bildet am Ende eine Lippe 14 mit Lippenlinie 16. Diese Lippenlinie ist von einer Dünnstelle verschlossen. Wenn der Ausguss-Stutzen 9 verdreht wird, reisst die Dünnstelle und der Ausguss-Stutzen 9 ist hernach geöffnet. Dieses Verdrehen kann geschehen, indem der Ausguss-Stutzen zwischen Daumen und gebeugtem Zeigefinger eingeklemmt und hernach verdreht wird. Dadurch entstehen Torsionskräfte, welche zum Aufreissen der Dünnstelle führen. Andrerseits kann die Lippe des Ausguss-Stutzens 9 auch geöffnet werden, indem der Ausguss-Stutzen in den Mund geführt wird, sodass die Lippe 14 im rechten Winkel zur Mundlippe verläuft. Dann beisst man in Richtung der Lippenlinie 16 die Ausgusslippe 14 zusammen, was ebenfalls zum Aufreissen der Dünnstelle und Öffnen der Lippe 14 führt. Dieses Zusammendrücken der Lippe in Verlaufrichtung der Lippenlinie 16 kann auch mit zwei Fingern erfolgen. Der Stutzen kann optional mit einem Druckknopf-Verschluss 20,21 ausgerüstet sein. Dieser erlaubt es, dass man den Stutzen um die eingezeichnete gestrichelte Linie 22 umknicken kann und dann den Druckknopf 20 schliessen kann. In dieser umgeknickten Lage ist der Stutzen flüssigkeitsdicht. Diese Verschliessbarkeit des Stutzens erlaubt es, dass zunächst nur ein Teil des Beutels ausgetrunken wird, und der Beutel dicht weiter aufbewahrt werden kann.

Zum erstmaligen Öffnen eines solchen Flüssigkeitsbeutels ergreift man die beiden Laschen 12,13 und reisst sie auseinander, sodass die Verschweissung der oberen Beutelkammer 7 reisst. Man klappt dann die beiden Folienteile um, wie das in der Figur 4 dargestellt ist. Dadurch wird der Trink- und Spenderausguss 2 freigelegt und der Trinkstutzen 9 kann in den Mund geführt werden und seine Lippe 14 geöffnet werden. Zum Trinken muss natürlich der Beutel höher liegen als der Trinkstutzen, es sei denn man verwendet einen Trinkhalm, der sich durch die geöffnete Lippe 14 des Stutzens 9 in die Flüssigkeitskammer 6 einführen lässt, indem man die beiden Lippenenden gegeneinander drückt, wodurch die Lippe geöffnet wird und der Trinkhalm eingeführt werden kann. Der untere Beutel 6 kann in einer Variante auch als Stehbeutel gefertigt sein, was es erlaubt, den einmal geöffneten Beutel wieder auf eine Ablagefläche hinzustellen.

Die Figur 5 zeigt eine zweite Variante eines solchen hermetisch verschlossenen Flüssigkeitsbeutels. Diese Variante ist besonders für medizinische Zwecke gedacht, aber auch für Zwecke, wo eine Flüssigkeit nach und anch durch Absaugen aus deinem Beutel entnommen werden soll, zum Beispiel in einem Getränkeautomaten. Im einzigen Unterschied zur ersten, oben vorgestellten Variante ist hier der Trink- und Spenderstutzen 2 um 180° gedreht eingeschweisst. Der Sockel 10 ist wiederum in den Streifen 8 eingeschweisst, aber der Stutzen 9 ragt hier nach unten in die Beutelkammer 6, welche die Flüssigkeit enthält. Diese Variante ist auch noch mit einem Stanzloch 15 im Randbereich des Flüssigkeitsbeutels 6 ausgerüstet, damit der Beutel an einem Haken aufhängbar ist.

Wie diese Variante des Flüssigkeitsbeutels für zum Beispiel medizinische Infusionen geöffnet und gebraucht wird, ist in Figur 6 gezeigt. Zunächst wird die obere Beutelkammer 7 wie schon beschrieben aufgerissen, indem die beiden freiliegenden Laschen 12,13 ergriffen und voneinander weggezogen werden. Dadurch reisst die Verschweissung der oberen Beutelkammer 7. Es wird dadurch aber nicht der Ausguss des Stutzens freigelegt, sondern bloss die unteren Mündung der Bohrung durch den Stutzensockel 10. Jetzt kann eine stabförmige hohle Sonde 18 von oben durch die Bohrung geführt und von innen in den Ausguss-Stutzen 9 gestossen werden. Wird diese Sonde 18 kräftig von innen her durch den Ausguss-Stutzen 9 gestossen, so reisst die Lippe 14 auf, bzw. die Dünnstelle, welche die Lippe verschliesst. Die Sonde 18 wird soweit in den Beutel gestossen, bis ihr Ende an der unteren Ecke des Flüssigkeitsbeutels anliegt. In dieser Lage wird sie festgehalten, weil die Sonde 18 oder der an ihr hängende Schlauch 19 von der geöffneten Lippe 14 des Ausguss-Stutzens 9 umklammert wird und ihn verrutschsicher festhält. Der Flüssigkeitsbeutel wird sodann mit seinem Stanzloch 15 an einen Haken 19 gehängt, sodass er schief hängt, damit eine Beutelecke zuunterst liegt, wie in Figur 6 gezeigt. Jetzt kann der Inhalt des Flüssigkeitsbehälters abgesaugt werden und es ist sichergestellt, dass der Flüssigkeitsbeutel vollständig entleert werden kann.

## Patentansprüche

1. Hermetisch verschlossener Flüssigkeitsbeutel (1) mit eingeschweißtem Trink- oder Spenderstutzen (2), wobei der Flüssigkeitsbeutel (1) zwei geschlossene Kammern (6;7) bildet, die entweder durch einen Trennstreifen (8) an einem einstückigen Beutel voneinander separiert sind, oder durch Zusammenschweißen zweier einzelner Beutel längs eines Trennstreifens erzeugt sind, indem eine fertige Beutelkammer (7) mit der anderen Beutelkammer (6) dichtend verschweißt ist, der Trink- oder Spenderstutzen (2) im Trennstreifen (8) dichtend eingeschweißt ist, so daß er in geöffnetem Zustand die beiden Kammern (6;7) verbindet und wobei die eine Beutelkammer (6) zur Aufnahme der Flüssigkeit bestimmt ist, während die andere Beutelkammer (7) die Mündungsseite des Trink- oder Spenderstutzens (2) als öffnenbare Schutzkammer einschliesst, ***dadurch gekennzeichnet,* dass** die als Schutzkammer wirkende Beutelkammer (7) von Hand ohne Erzeugung von wegzuwerfendem Abfall öffnenbar ist, indem sie aus zwei längs ihrer Ränder (3) zusammengeschweisster Folien (4,5) besteht, wobei diese aussen in zwei freiliegende Folienlaschen (12,13) als Grifflaschen auslaufen, weiter dass der Trink- oder Spenderstutzen (2) ein einteilig gespritzter Stutzen (2) mit Sockel (10) und keilförmigem Lippenstutzen (9) aus gummielastischem Kunststoff ist, wobei die endseitige Lippe (14) über eine Dünnstelle hermetisch verschlossen ist, wobei diese Dünnstelle allein aufgrund mechanischer Einwirkung von Hand oder von Mund und ohne Erzeugung von wegzuwerfendem. Abfall aufreissbar ist, nämlich durch Verdrehen des Lippenstutzens (9) oder durch Zusammendrücken der Lippe (14) in Verlaufrichtung der Lippenlinie (16) oder durch Einstechen eines Trinkhalmes oder einer Sonde, wobei der Stutzen (2) entweder in die eine Beutelkammer (6) oder in die andere Beutelkammer (7) ragt.

2. Hermetisch verschlossener Flüssigkeitsbeutel (1) mit eingeschweisstem Trink- oder Spenderstutzen (2) nach Anspruch 1, ***dadurch gekennzeichnet,* dass** der Flüssigkeitsbeutel (1) einstückig aus zwei im Randbereich (3) aufeinandergeschweissten Folien (4;5) hergestellt ist und zwei geschlossene Kammern (6;7) bildet, die durch einen Trennstreifen (8) voneinander separiert sind.

3. Hermetisch verschlossener Flüssigkeitsbeutel (1) mit eingeschweisstem Trink- oder Spenderstutzen (2) nach einem der vorangehenden Ansprüche, ***dadurch gekennzeichnet,* dass** der Stutzen (2) ein Trinkstutzen mit in den Trennstreifen (8) eingeschweisstem Sockel (10) und frei in die Schutzkammer (7) ragendem Lippenstutzen (9) ist.

4. Hermetisch verschlossener Flüssigkeitsbeutel (1) mit eingeschweisstem Trink- oder Spenderstutzen (2) nach Anspruch 1, ***dadurch gekennzeichnet,* dass** der Stutzen (2) ein Spenderstutzen mit in den Trennstreifen (8) eingeschweisstem Sockel (10) und frei in die Flüssigkeitskammer (6) hinein ragendem Lippenstutzen (9) ist, sodass er durch Einführen und Durchstossen eines Trinkhalmes oder einer Sonde öffnenbar ist.

5. Hermetisch verschlossener Flüssigkeitsbeutel (1) mit eingeschweisstem Trink- oder Spenderstutzen (2) nach Anspruch 4, ***dadurch gekennzeichnet,* dass** der Spenderstutzen (2) ein einteilig gespritzter Stutzen (2) mit Sockel (10) und keilförmigem Lippenstutzen (9) aus gummielastischem Kunststoff ist, welcher in das Innere jener Beutelkammer (6) ragt, die für die Aufnahme der Flüssigkeit bestimmt ist, wobei die endseitige Lippe (14) über eine Dünnstelle verschlossen ist, die mittels Durchstossens einer Sonde von der Innenseite des Stutzens (2) her aufreissbar ist.

6. Hermetisch verschlossener Flüssigkeitsbeutel (1) mit eingeschweisstem Trink- oder Spenderstutzen (2) nach einem der vorangehenden Ansprüche, ***dadurch gekennzeichnet,* dass** der Sockel (10) des Trink- oder Spenderstutzen (2) schiffchenförmig, oval oder rund gestaltet ist und die Seitenwände des Schiffchens bzw. des ovalen oder runden Sockels Längsrillen zur innigen und dichten Verschweissung mit dem als Trennstreifen (8) wirkenden Übergangsbereich zwischen den beiden Kammern (6,7) des Beutels (1) aufweisen.

7. Hermetisch verschlossener Flüssigkeitsbeutel (1) mit eingeschweisstem Trink- oder Spenderstutzen (2) nach einem der vorangehenden Ansprüche, ***dadurch gekennzeichnet,* dass** der Flüssigkeitsbeutel (1) in seinem äusseren, doppellagigen Randbereich (3) ein Stanzloch (15) zum Aufhängen des Flüssigkeitsbeutels aufweist.

8. Hermetisch verschlossener Flüssigkeitsbeutel (1) mit eingeschweisstem Trink- oder Spenderstutzen (2) nach einem der vorangehenden Ansprüche, ***dadurch gekennzeichnet,* dass** der Trinkstutzen (2) mit einem Druckknopf (20,21) ausgerüstet ist, sodass er umknickbar und in dieser umgeknickten Lage mittels des Druckknopfes sicherbar ist.

## Claims

1. A hermetically closed fluid bag (1) with an integrally welded-in drinking spout or dispensing spout (2), whereby the fluid bag (1) forms two hermetically closed chambers (6; 7), which are either separated from one another by a separating strip (8) on a single-piece bag, or are produced either by way of welding together two individual bags along a separating strip, or by producing a chamber (7) by injecting around the drinking spout or dispensing spout (2) which is welded into the other chamber (6) and which is thereby welded together with said chamber (6), the drinking spout or dispensing spout (2) in closed condition is sealingly welded into the separating strip (8) so that it connects the two chambers (6;7) in its opened condition, and wherein the one bag chamber (6) is envisaged for receiving the fluid, whilst the other bag chamber (7) sealingly encloses the outlet side of the drinking spout or dispensing spout (2) as a protective chamber, ***characterised in that*** said chamber (7) which works as protective chamber is to be opened by hand without producing any waste material to be disposed, and that the laid free drinking spout or dispensing spout (2) is injection-moulded as one part, with a base (10) and wedge-like lip spout (9) of rubber-elastic plastic, wherein the end-side lip (14) is closed via a thin location, which may be tom open by way of rotating the lip spout (9) or by way of pressing-together the lip in the running direction of the lip line (16) and is therefore to be opened alone by mechanical action by hand or by mouth or by inserting a drinking straw, without producing any kind of waste material to be disposed, whereby the spout (2) either extends into the first chamber (6) or into the second chamber (7).

2. A hermetically closed fluid bag (1) with an integrally welded drinking spout or dispensing spout (2), according to claim 1, ***characterised in that*** the drinking spout or dispensing spout (2) is manufactured as one piece of two films (4; 5), which are welded onto one another in the edge region (3), and forms two hermatically closed chambers (6; 7), which are separated from one another by a separating strip (8).

3. A hermetically closed fluid bag (1) with an integrally welded drinking spout or dispensing spout (2), according to one of the preceding claims, **characterised in that** the spout (2) is a drinking spout with a base (10) welded into the separating strip (8), and with a lip spout (9) freely projecting into the protective chamber (7), and that the protective chamber (7) consists of two films (4, 5) which are welded together along their edges (3), wherein these run out to the outside into two free-lying film tabs (12, 13) as grip tabs.

4. A hermetically closed fluid bag (1) with an integrally welded drinking spout or dispensing spout (2), according to claim 1, ***characterised in that*** the spout (2) is a dispensing spout with a base (10) welded into the separating strip (8), and with a lip spout (9) freely projecting into the fluid chamber (6), so that it is to be opened by introducing and pushing through of a drinking straw or a tube.

5. A hermetically closed fluid bag (1) with an integrally welded drinking spout or dispensing spout (2), according to claim 4, ***characterised in that*** the dispensing spout (2) is a spout (2) injected as one part, with a base (10) and a wedge-like lip spout (9) of rubber-elastic plastic, wherein the end-side lip (14) is closed via a thin location, which may be torn open by way of pushing through a tube from the inner side of the spout (2).

6. A hermetically closed fluid bag (1) with an integrally welded drinking spout or dispensing spout (2), according to one of the preceding claims, ***characterised in that*** the base (10) of the drinking spout or dispensing spout (2) is designed boat-shaped, oval or in a round manner, and the side walls of the boat or of the oval or round base comprise longitudinal grooves for the intimate and sealed welding to the transition region between the two chambers (6,7) of the bag (1), said transition region acting as a separating strip (8).

7. A hermetically closed fluid bag (1) with an integrally welded drinking spout or dispensing spout (2), according to one of the preceding claims, ***characterised in that*** the fluid bag (1) in its outer, double-ply edge region (3) comprises a punch hole (15) for hanging up the fluid bag.

8. A hermetically closed fluid bag (1) with an integrally welded drinking spout or dispensing spout (2) according to one of the preceding claims, ***characterised in that*** the drinking spout (2) is provided with a push button (20, 21), so that it may be bent over and may be secured on this bent-over position by way of the push button.

## Revendications

1. Sachet hermétiquement fermé (1) pour liquide, comportant une tubulure (2) pour boire ou distribuer le liquide, soudée à l'intérieur du sachet (1), celui-ci formant deux compartiments fermés (6, 7), qui sont soit séparés l'un de l'autre par une bande de séparation (8), disposée sur un sachet réalisé d'une seule pièce, soit réalisés par soudage de deux sachets individuels soudés ensemble le long d'une bande de séparation, en ce qu'un compartiment (7) complètement réalisé est soudé jointivement à l'autre compartiment (6) du sachet, et que la tubulure (2) pour boire ou distribuer le liquide est soudée jointivement dans la bande de séparation (8), de sorte que dans l'état ouvert il fait communiquer les deux compartiments (6, 7), cependant que l'un (6) des compartiments du sachet est destiné à recevoir le liquide, tandis que l'autre compartiment (7) comprend le côté d'embouchure de la tubulure (2) pour boire ou distribuer le liquide, ce côté constituant un compartiment protecteur ouvrable, ***caractérisé en ce que*** le compartiment (7) de sachet agissant comme un compartiment protecteur peut être ouvert manuellement sans produire de déchet à jeter, **en ce qu'**il est formé de deux feuilles (4,5) élastiques, soudées ensemble le long de leurs bords (3), celles-ci se terminant extérieurement par deux pattes (12, 13) en feuilles élastiques et à bouts libres, constituant des pattes de prise, que par ailleurs la tubulure (2) pour boire ou distribuer le liquide est une tubulure (2) injectée d'une seule pièce, qui comporte un socle (10) et une tubulure (9) en forme de coin conique aplati, en matière plastique élastique et comportant des lèvres, la lèvre d'extrémité (14) étant fermée hermétiquement à un endroit mince et que cet endroit peut être ouvert seulement par déchirement manuellement ou avec la bouche, sans produire de déchet à jeter, c'est-à-dire en faisant tourner la tubulure (9) à lèvres ou en comprimant la lèvre (14) dans le sens de la ligne (16) des lèvres ou en introduisant une paille d'aspiration ou une sonde, cependant que la tubulure (2) dépasse soit dans l'un (6) des compartiments de sachet, soit dans l'autre (7).

2. Sachet hermétiquement fermé (1) pour liquide, comportant une tubulure (2) pour boire ou distribuer le liquide, soudée à l'intérieur du sachet (1) suivant la revendication 1, ***caractérisé en ce que*** le sachet pour liquide (1) est réalisé d'une seule pièce au moyen de deux feuilles élastiques (4, 5), soudées l'une sur l'autre dans la zone (3) de leurs bords et qu'il forme deux compartiments fermés (6, 7), qui sont séparés l'un de l'autre par une bande de séparation (8).

3. Sachet hermétiquement fermé (1) pour liquide, comportant une tubulure (2) pour boire ou distribuer le liquide, soudée à l'intérieur du sachet (1), suivant une des revendications précédentes, ***caractérisé en ce que*** la tubulure (2) est une tubulure permettant de boire et comportant un socle (10) soudé dans la bande de séparation (8) ainsi qu'une tubulure (9) à lèvres, celle-ci dépassant librement dans le compartiment protecteur (7).

4. Sachet hermétiquement fermé (1) pour liquide, comportant une tubulure (2) pour boire ou distribuer le liquide, soudée à l'intérieur du sachet (1), suivant la revendication 1, ***caractérisé en ce que*** la tubulure (2) est une tubulure de distribution du liquide et comporte un socle (10) soudé dans la bande de séparation (8) ainsi qu'une tubulure (9) à lèvres, celle-ci dépassant librement dans le compartiment (6) à liquide, de sorte qu'en introduisant et en faisant traverser une paille d'aspiration ou une sonde, on peut ouvrir ce compartiment.

5. Sachet hermétiquement fermé (1) pour liquide, comportant une tubulure (2) pour boire ou distribuer le liquide, soudée à l'intérieur du sachet (1), suivant la revendication 4, ***caractérisé en ce que*** la tubulure de distribution (2) est une tubulure injectée d'une seule pièce et comportant un socle (10), ainsi qu'une tubulure (9) en forme de coin conique aplati, en matière plastique élastique et comportant des lèvres, qui dépasse à l'intérieur du compartiment protecteur (6) destiné à recevoir le liquide, cependant que la lèvre d'extrémité (14) est fermée à un endroit mince, qu'on peut ouvrir par déchirement en le transperçant au moyen d'une sonde depuis l'intérieur de la tubulure (2).

6. Sachet hermétiquement fermé (1) pour liquide, comportant une tubulure (2) pour boire ou distribuer le liquide, soudée à l'intérieur du sachet (1), suivant une des revendications précédentes, ***caractérisé en ce que*** le socle (10) de la tubulure (2) pour boire ou distribuer le liquide a la forme d'une navette ou encore est ovale ou rond et que les parois latérales de la navette ou du socle ovale ou rond comportent des rainures longitudinales pour permettre un soudage intime et étanche avec la zone de transition agissant comme une bande de séparation (8) entre les deux compartiments (6, 7) du sachet (1).

7. Sachet hermétiquement fermé (1) pour liquide, comportant une tubulure (2) pour boire ou distribuer le liquide, soudée à l'intérieur du sachet (1), suivant une des revendications précédentes, ***caractérisé en ce que*** le sachet (1) pour liquide comporte dans la zone extérieure (3) à double couche de son bord un trou perforé (15), destiné à la suspension du sachet.

8. Sachet hermétiquement fermé (1) pour liquide, comportant une tubulure (2) pour boire ou distribuer le liquide, soudée à l'intérieur du sachet (1), suivant une des revendications précédentes, ***caractérisé en ce que*** la tubulure (2) pour boire est munie d'un bouton-poussoir (20, 21), de sorte qu'elle peut être rabattue et bloquée dans cette position au moyen du bouton-poussoir.
